# EUROPÄISCHE PATENTSCHRIFT

(11) **EP 1 860 964 B1**
(45) Veröffentlichungstag und Bekanntmachung des Hinweises auf die Patenterteilung: **27.01.2010**
(21) Anmeldenummer: 06722610.0
(22) Anmeldetag: 15.03.2006
(51) Int. Cl.: A42B 1/24, A41D 20/00

(54) **STIRNBAND**
HEADBAND
BANDEAU SERRE-TETE

(30) Priorität: 21.03.2005 DE 202005004738 U
(43) Veröffentlichungstag der Anmeldung: 05.12.2007
(73) Patentinhaber: X-Technology Swiss, Gmbh, 8807 Freienbach (CH)
(72) Erfinder: LAMBERTZ, Bodo, W., CH-8808 Pfäffikon (CH)
(74) Vertreter: Kötter, Ulrich
(86) Internationale Anmeldenummer: PCT/DE2006/000453
(87) Internationale Veröffentlichungsnummer: WO 2006/099840

(56) Entgegenhaltungen:
- FR-A- 2 725 594
- FR-A- 2 837 071
- US-A- 4 630 317
- US-A- 4 712 254
- US-A- 4 811 430
- US-A- 5 649 327
- US-A1- 2003 088 904

## Beschreibung

Die Erfindung betrifft ein Stirnband, insbesondere für sportliche Aktivitäten, an dem Sonnenschutzmittel in Form eines Nackenschutzes und einer Kopfhaube vorgesehen sind und auf der Innenseite des Stirnbandes mindestens eine umlaufende Tasche zur Aufnahme der Sonnenschutzmittel angeordnet ist.

Das Stirnband erfüllt bei sportlichen Aktivitäten wie Joggen, Skifahren oder Inlineskating verschiedene Aufgaben: Zunächst dient das Stirnband der Schweißaufnahme. Weiterhin schützt es den empfindlichen Stirn- und Ohrenbereich vor Unterkühlung durch verdunstenden Schweiß oder kalten Wind. Gegenüber einer Mütze hat ein Stirnband den Vorteil, dass es zu keinem Hitzestau kommt, da die bei sportlichen Aktivitäten erhöhte Wärmeabgabe des Kopfes ungehindert entweichen kann.

Gerade bei Aktivitäten in wärmeren Jahreszeiten, beispielsweise beim Tennis im Hochsommer, oder auch in großen Höhen, wie beispielsweise beim Skifahren, ist es jedoch erforderlich, den Kopf vor übermäßiger Sonneneinstrahlung zu schützen. Darüber hinaus kann es durch starke Sonneneinstrahlung zu Sichtbehinderungen kommen. Für diese Fälle sind zusätzliche Sonnenschutzmittel erforderlich. Beispielsweise sind sogenannte "Baseball-Kappen" bekannt, die einen Schirm aufweisen, der die Augen beschattet und zusätzlich den Kopf vor übermäßiger UV-Bestrahlung schützt, was insbesondere bei im Fall von spärlichem Haarwuchs ungeschützter Kopfhaut unabdingbar ist. Nachteilig an diesen Baseball-Kappen, die oftmals zusätzlich, über dem Stirnband getragen werden, da diese den Schweiß nicht ausreichend aufnehmen können, ist jedoch, dass Baseball-Kappen, wie auch Mützen einen übermäßigen Wärmestau am Kopf verursachen können. Weiterhin nimmt das Mitführen solcher zusätzlichen Sonnenschutzmittel einen beträchtlichen Teil der naturgemäß nur begrenzt vorhandenen Transportkapazitäten in Anspruch.

Aus der FR 2 837 071 A1 ist eine Kappe mit einem Stirnband bekannt, die eine Kopfhaube mit Nackenschutz aufweist, die gemeinsam in einer an dem Stirnband angeordneten Tasche verstaubar sind. Kopfhaube und Nackenschutz sind daher lediglich gemeinsam zu benutzen bzw. zu verstauen.

Hier will die Erfindung Abhilfe schaffen. Der Erfindung liegt die Aufgabe zu Grunde, ein Stirnband, insbesondere für sportliche Aktivitäten zu schaffen, das ein Mitführen von Sonnenschutzmitteln ohne Beanspruchung zusätzlicher Transportkapazitäten ermöglicht. Gemäß der Erfindung wird diese Aufgabe dadurch gelöst, dass zwei Taschen sandwichartig übereinander positioniert sind und dass der Nackenschutz in der einen Tasche und die Kopfhaube in der anderen Tasche verstaubar sind.

Mit der Erfindung ist ein Stirnband, insbesondere für sportliche Aktivitäten geschaffen, das ein Mitführen von Sonnenschutzmitteln ohne Beanspruchung zusätzlicher Transportkapazitäten ermöglicht. Bevorzugt ist die Tasche beispielsweise durch einen Reiß- oder Klettverschluss verschließbar ausgeführt.

In Weiterbildung der Erfindung ist an dem Stirnband ein Sichtschutz vorgesehen, der in der Tasche verstaubar ist. Hierdurch ist einer Sichtbeeinträchtigung durch starke Sonneneinstrahlung entgegengewirkt.

Bevorzugt besteht der Sichtschutz im Wesentlichen aus einem Gestrick. Hierdurch ist er gleichmäßig in der Tasche verstaubar, ohne am Kopf lokale Druckstellen zu verursachen.

In Ausgestaltung der Erfindung weist der Sichtschutz ein Neopren-Inlay auf. Hierdurch ist eine Steifheit des Sichtschutzes bei gleichzeitiger guter Flexibilität und Verstaubarkeit gewährleistet.

Vorteilhaft ist der Sichtschutz auf der Innenseite des Stirnbandes lösbar angeordnet. Hierdurch ist eine Entnahme des Sichtschutzes aus Pflegegründen oder der Ersatz eines defekten Sichtschutzes ermöglicht.

In Weiterbildung der Erfindung ist an dem Stirnband eine Kopfhaube vorgesehen, die in der Tasche verstaubar ist. Hierdurch ist der Schutz des Kopfes vor übermäßiger Sonneneinstrahlung gewährleistet.

Bevorzugt ist die Kopfhaube schlauchartig ausgebildet, wobei die zentrische Öffnung über ein vorzugsweise elastisches Zugband verschließbar ist. Hierdurch ist die Kopfhaube gut verstaubar und gleichzeitig optimal an die Kopfgröße des Stirnbandträgers anpassbar. Darüber hinaus ist die Öffnung auch bei Anpassung der Kopfhaube an den Kopf nicht vollständig verschlossen, sodass die kopfseitig auftretende Wärme entweichen kann. Vorteilhaft ist das Zugband mit einem Stopper versehen.

In Ausgestaltung der Erfindung ist die Kopfhaube auf der Innenseite des Stirnbandes mit diesem lösbar verbunden. Hierdurch ist eine einfache Entnahme der Kopfhaube aus dem Stirnband aus Pflegegründen oder auch zum Ersatz einer defekten Kopfhaube ermöglicht.

Bevorzugt weist der Nackenschutz wenigstens einen Ventilationsbereich aus Jaquard-Gewebe auf. Hierdurch wird einem Hitzestau im Bereich des Nackens entgegengewirkt.

Vorteilhaft sind Sichtschutz, Kopfhaube und / oder Nackenschutz aus einer UV-Sperrfaser hergestellt. Hierdurch wird der Schutz des Kopfes gegen übermäßige UV-Strahlung weiter erhöht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Fig. 1: das Stirnband mit Sichtschutz, Kopfhaube und Nackenschutz;
- Fig. 2: das Stirnband bei verstautem Sichtschutz, Kopfbedeckung und Nackenschutz;
- Fig. 3: die schematische Darstellung der Innenseite des Stirnbands und
- Fig. 4: die schematische Darstellung der Kopfbedeckung.

Das als Ausführungsbeispiel gewählte Stirnband 1 ist ausgestattet mit einem Sichtschutz 2, einem Nackenschutz 3 sowie einer Kopfhaube 4.

Das Stirnband 1 ist aus saugfähigem Frottee-Material hergestellt. Auf seiner Innenseite des Stirnbands 1 sind umlaufend zwei etwa gleichgroße Taschen 11, 12 ausgebildet, die sandwichartig übereinander positioniert sind, wobei deren Taschenboden gegenüberliegend angeordnet ist. Die jeweils nach außen weisenden Öffnungen der Taschen 11, 12 sind über einen Reißverschluss 111, 121 verschließbar. Alternativ sind auch andere Verschlussarten möglich, beispielsweise ein Klettverschluss, Druckknöpfe o. dgl.

Der Sichtschutz 2 ist in Art des Schirms einer Kappe ausgebildet. Er besteht im Wesentlichen aus einem Neopren-Inlay, welches von einem Gestrick umhüllt ist. Der Sichtschutz 2 ist derart an der Innenseite des Stirnbandes 1 innerhalb der Tasche 11 vernäht, dass die äußere Zahnreihe des Reißverschlusses 111 der Tasche 11 auf dem Sichtschutz 2 aufliegt, verdeckt durch den unteren Rand des Stirnbandes 1.

Auf der dem Sichtschutz 2 gegenüberliegenden Seite des Stirnbandes 1 ist in gleicher Art und Weise auf der Innenseite des Stirnbandes 1 innerhalb der Tasche 11 ein Nackenschutz 3 eingenäht. Der Nackenschutz 3 ist ein aus UV-Sperrfaser-(UV-Cut-) Gewebe hergestelltes Tuch. Etwa mittig des Nackenschutzes 3 ist ein Ventilationsbereich 31 angeordnet, der aus Jaquard-Gewebe gebildet ist. Der Ventilationsbereich kann beispielsweise das Design einer Herstellermarke haben. Auf seiner dem Stirnband 1 abgewandten Seite ist der Nackenschutz 3 abgerundet ausgebildet.

Auf seiner dem Sichtschutz 2 gegenüberliegende Seite ist auf der Innenseite des Stirnbandes 1 eine Kopfhaube 4 angeordnet. Die Kopfhaube 4 ist schlauchartig ausgebildet und auf der Innenseite des Stirnbandes 1 innerhalb der Tasche 12 umlaufend derart mit dieser vernäht, dass die äußere Zahnreihe des Reißverschlusses 121 der Tasche 12 auf der Kopfhaube 4 aufliegt und vom oberen Rand des Stirnbandes 1 verdeckt ist. An ihrem dem Stirnband 1 abgewandten Rand ist in der Kopfhaube 4 ein elastisches Zugband 41 eingenäht, welches mit einem Stopper 42 versehen ist. Die Kopfhaube 4 ist über das Zugband 41 in ihrer Form veränderbar, sodass die Kopfhaube 4 an den Kopf des Trägers anpassbar ist. Durch Zusammenziehen des Zugbandes 41 ist die zentrische Öffnung, die sich beim Ausrollen der Kopfhaube 4 aus dem Stirnband ergibt (Figur 4), verschließbar; es ergibt sich eine im Wesentlichen geschlossene Kopfbedeckung (Figur 2). Die Kopfhaube 4 ist ebenfalls aus UV-Cut-Gewebe hergestellt.

Ist kein Sonnenschutz erforderlich, können der Sichtschutz 2 sowie der Nackenschutz 3 in der Tasche 11 auf der Innenseite des Stirnbandes 1 verstaut werden, welche anschließend über den Reißverschluss 111 verschlossen wird. Das Bedienteil des Reißverschlusses 111 kann auf der Innenseite des Stirnbandes 1 in einer - nicht dargestellten - Saumfalte verdeckt angeordnet sein. Zum Verstauen der Kopfhaube 4 wird diese durch Lösen des Zugbandes 41 in ihre schlauchartige Grundform gebracht und anschließend in der Tasche 12 auf der Innenseite des Stirnbandes 1 verstaut, welche nachfolgend mittels Reißverschluss 121 verschlossen wird. Auch das Bedienteil des Reißverschlusses 121 kann in einer - nicht dargestellten - Saumfalte verdeckt angeordnet sein.

In anderer Ausführung, die nicht Teil der Erfindung ist, ist auch eine Gestaltung mit nur einer auf der Innenseite des Stirnbands 1 angeordneten Tasche denkbar, in welcher der Sichtschutz 2 und der Nackenschutz 3 verstaut werden können. Die Kopfhaube 4 kann beispielsweise in eingerollter Form auf dem ihr zugewandten Rand des Stirnbands 1 in Auflage gebracht und mittels Schlaufen o.ä. fixierbar sein.

## Patentansprüche

1. Stirnband, insbesondere für sportliche Aktivitäten, an dem Sonnenschutzmittel (2, 3, 4) in Form eines Nackenschutzes (3) und einer Kopfhaube (4) vorgesehen sind und auf der Innenseite des Stirnbandes (1) mindestens eine umlaufende Tasche (11, 12) zur Aufnahme der Sonnenschutzmittel (2, 3, 4) angeordnet ist, **dadurch gekennzeichnet, dass** zwei Taschen (11, 12) sandwichartig übereinander positioniert sind und dass der Nackenschutz (3) in der Tasche (11) und die Kopfhaube (4) in der Tasche (12) verstaubar sind.

2. Stirnband nach Anspruch 1, **dadurch gekennzeichnet, dass** die Taschen (11, 12) durch einen Reiß- oder Klettverschluss (111, 121) verschließbar ausgeführt ist.

3. Stirnband nach Anspruch 1 oder 2, **dadurch gekennzeichnet, dass** an dem Stirnband (1) ein Sichtschutz (2) vorgesehen ist, der in der Tasche (11) verstaubar ist.

4. Stirnband nach Anspruch 3, **dadurch gekennzeichnet, dass** der Sichtschutz (2) im Wesentlichen aus einem Gestrick hergestellt ist.

5. Stirnband nach Anspruch 3 oder 4, **dadurch gekennzeichnet, dass** der Sichtschutz (2) ein Neopren-Inlay aufweist.

6. Stirnband nach einem der Ansprüche 3 bis 5, **dadurch gekennzeichnet, dass** der Sichtschutz (2) auf der Innenseite des Stirnbandes (1) lösbar angeordnet ist.

7. Stirnband nach Anspruch 1 bis 6, **dadurch gekennzeichnet, dass** die Kopfhaube (4) schlauchartig ausgebildet ist, wobei die zentrische Öffnung über ein vorzugsweise elastisches Zugband (41) verschließbar ist.

8. Stirnband nach Anspruch 7, **dadurch gekennzeichnet, dass** das Zugband (41) mit einem Stopper (42) versehen ist.

9. Stirnband nach einem der Ansprüche 7 bis 8, **dadurch gekennzeichnet, dass** die Kopfhaube (4) auf der Innenseite des Stirnbandes (1) mit diesem lösbar verbunden ist.

10. Stirnband nach einem der vorgenannten Ansprüche, **dadurch gekennzeichnet, dass** der Nackenschutz (3) wenigstens einen Ventilationsbereich (31) aufweist.

11. Stirnband nach Anspruch 10, **dadurch gekennzeichnet, dass** der Ventilationsbereich (31) aus Jaquard-Gewebe besteht.

12. Stirnband nach einem der vorgenannten Ansprüche, **dadurch gekennzeichnet, dass** der Sichtschutz (2) und/oder die Kopfhaube (4) und/oder der Nackenschutz (3) aus einer UV-Sperrfaser hergestellt ist.

## Claims

1. Headband, particularly for sporting activities, on which solar protection means (2, 3, 4) in the form of a neck protection means (3) and a head cover (4) are provided and which headband (1) has on its inside at least one pocket (11, 12) running all the way round it to hold the solar protection means (2, 3, 4), **characterised in that** two pockets (11, 12) are disposed sandwichwise one upon the other and that the neck protection means (3) can be stowed in one pocket (11) and the head cover (4) in the other pocket (12).

2. Headband in accordance with claim 1, **characterised in that** the pockets (11, 12) are constructed so that they can be closed by a zip or touch fastener (111, 121).

3. Headband in accordance with claim 1 or 2, **characterised in that** the headband (1) is provided with a sight protection means (2) which can be stowed in the pocket (11).

4. Headband in accordance with claim 3, **characterised in that** the sight protection means (2) is manufactured essentially from a knitted fabric.

5. Headband in accordance with claim 3 or 4, **characterised in that** the sight protection means (2) incorporates a neoprene inlay.

6. Headband in accordance with any of claims 3 to 5, **characterised in that** the sight protection means (2) is detachably disposed on the inside of the headband (1).

7. Headband in accordance with claims 1 to 6, **characterised in that** the head cover (4) is constructed in the form of a tube, where the central opening can be closed by a preferably elastic drawstring (41).

8. Headband in accordance with claim 7, **characterised in that** the drawstring (41) is provided with a fastener (42).

9. Headband in accordance with claims 7 to 8, **characterised in that** the head cover (4) is detachably attached to the headband (1) on the inside of the headband.

10. Headband in accordance with any of the foregoing claims, **characterised in that** the neck protection means (3) incorporates at least one ventilating portion (31).

11. Headband in accordance with claim 10, **characterised in that** the ventilating portion (31) is made from a jacquard-woven fabric.

12. Headband in accordance with any of the foregoing claims, **characterised in that** the sight protection means (2) and/or the head cover (4) and/or the neck protection means (3) is/are manufactured from a UV-blocking fibre.

## Revendications

1. Bandeau serre-tête, en particulier pour activités sportives, contre lequel ont été prévus des moyens de protection (2, 3, 4) contre le soleil sous la forme d'un protège-nuque (3) et d'une coiffe (4) et au moins une poche périmétrique (11, 12) servant à recevoir des moyens de protection (2, 3, 4) contre le soleil étant agencée sur le côté intérieur du bandeau serre-tête (1), **caractérisé en ce que** deux poches (11, 12) sont positionnées en sandwich l'une au dessus de l'autre, et **en ce que** le protège-nuque (3) et la coiffe (4) peuvent être rangés respectivement dans la poche (11) et la poche (12).

2. Bandeau serre-tête selon la revendication 1, **caractérisé en ce que** les poches (11, 12) ont été réalisées obturables par une fermeture à glissières ou une fermeture auto-agrippante (111, 121).

3. Bandeau serre-tête selon la revendication 1 ou 2, **caractérisé en ce que** contre le bandeau serre-tête (1) a été prévue une visière (2) qu'il est possible de ranger dans la poche (11).

4. Bandeau serre-tête selon la revendication 3, **caractérisé en ce que** la visière (2) a été confectionnée essentiellement en tricot.

5. Bandeau serre-tête selon la revendication 3 ou 4, **caractérisé en ce que** la visière (2) présente un insert en néoprène.

6. Bandeau serre-tête selon l'une des revendications 3 à 5, **caractérisé en ce que** la visière (2) est agencée détachable du bandeau serre-tête (1), sur le côté intérieur de celui-ci.

7. Bandeau serre-tête selon les revendications 1 à 6, **caractérisé en ce que** la coiffe (4) est configurée en tube flexible, l'orifice central étant obturable par traction d'une lanière (41) de préférence élastique.

8. Bandeau serre-tête selon la revendication 7, **caractérisé en ce que** la lanière (41) est dotée d'une butée (42).

9. Bandeau serre-tête selon l'une des revendications 7 et 8, **caractérisé en ce que** la coiffe (4) est reliée avec l'intérieur du serre-tête (1) de manière détachable de ce dernier.

10. Bandeau serre-tête selon l'une des revendications précédentes, **caractérisé en ce que** le protège-nuque (3) présente au moins une zone de ventilation (31).

11. Bandeau serre-tête selon la revendication 10, **caractérisé en ce que** la zone de ventilation (31) se compose de textile jacquard.

12. Bandeau serre-tête selon l'une des revendications précédentes, **caractérisé en ce que** la visière (2) et/ou la coiffe (4) et/ou le protège-nuque (3) ont été fabriqués en une fibre faisant barrage aux UV.
